# EUROPÄISCHE PATENTSCHRIFT

(11) **EP 2 126 658 B1**
(45) Veröffentlichungstag und Bekanntmachung des Hinweises auf die Patenterteilung: **09.11.2011**
(21) Anmeldenummer: 08734693.8
(22) Anmeldetag: 20.03.2008
(51) Int. Cl.: G05G 9/047, H01H 25/04

(54) **BEDIENELEMENT FÜR KRAFTFAHRZEUG**
CONTROL ELEMENT FOR A MOTOR VEHICLE
ELEMENT DE COMMANDE DESTINE A UN VEHICULE

(30) Priorität: 22.03.2007 DE 102007013678
(43) Veröffentlichungstag der Anmeldung: 02.12.2009
(73) Patentinhaber: Preh GmbH, 97616 Bad Neustadt a. d. Saale (DE)
(72) Erfinder: ECKERT, Gerold, 97616 Bad Neustadt (DE)
(74) Vertreter: Bauer Vorberg Kayser Patentanwälte
(86) Internationale Anmeldenummer: PCT/EP2008/002256
(87) Internationale Veröffentlichungsnummer: WO 2008/113593

(56) Entgegenhaltungen:
- EP-A- 1 164 607
- EP-A- 1 426 991
- US-A- 4 408 103
- US-A- 4 492 830
- US-A- 4 614 847
- US-B1- 6 359 243
- US-B1- 6 593 909

## Beschreibung

Die Erfindung betrifft ein Bedienelement mit einer Taste, die in einem Gehäuse um zwei Raumachsen verschwenkbar gelagert ist, wobei eine kugelartige Führung angeordnet ist, mit vier an der Taste kreuzförmig angeordneten Armen und mit einer der Taste zugeordneten Leiterplatte sowie einer darauf angeordneten Kontaktmatte.

Die erfindungsgemäßen Bedienelemente werden zum Beispiel in Fahrzeugen eingesetzt, um elektrische und/oder elektronische Bauteile anzusteuern. Diese Bedienelemente sollen mehrere Funktionen auslösen können, um zum Beispiel die Anzahl der Bedienelemente zu verringern und/oder verschiedene, einem Gerät zugeordnete Funktionen zu betätigen. Solche Bedienelemente sind auch unter dem Begriff Toggle-Taste bekannt und werden zum Beispiel in Lenkräder, zur Verstellung des Aussenspiegels oder des Sitzes in Kraftfahrzeugen eingebaut.

Die DE 100 63 760 A1 beschreibt ein Bedienelement mit einem Betätigungselement, bei dem das Letztere um zwei Raumachsen schwenkbar ist. Zur Erfassung der Bewegungen des Betätigungselements ist ein Aufnehmer mit einer entsprechenden Auswerteschaltung angeordnet. Eine Bedienoberfläche des Betätigungselements ist mit einer muldenförmigen Vertiefung zum Eingreifen eines Fingers einer Hand versehen. Hierdurch sollen die Vorteile eines Trackballs mit denen eines Joysticks kombiniert werden. Das Bedienelement erfordert eine aufwändige Elektronik und Auswertung der Signale und baut relativ hoch.

Die US 2002/0066653 A1 beschreibt eine Eingabe-Vorrichtung, bei der zumindest eine Taste in einem Gehäuse angeordnet ist. Die Taste ist in einer kugelpfannenförmigen Ausnehmung des Gehäuses gelagert, wobei die Taste eine entsprechende kugelförmige Unterseite aufweist. Die Taste weist vier rechtwinklig versetzte, nach unten in das Gehäuse weisende Stempel auf, denen entsprechende Aussparungen in dem Gehäuse zugeordnet sind. Zum Betätigen der Taste wird diese an einer Stelle, wo einer der Stempel angeordnet ist, gedrückt. Hierdurch kippt die Taste und schiebt den Stempel durch die entsprechende Aussparung auf einen zugeordneten Schalter. Die Führung der Taste ist wenig präzise, weil es bei einem Betätigen zwischen zwei Stempeln zu Fehlschaltungen und/oder zu einem Verklemmen kommen kann.

Aus der US 6,080,941 ist ein für mehrere Kipprichtungen ausgelegter Wippschalter bekannt, der mit jeder Wipprichtung ein zweistufiges Schalten auslösen kann. Der Wippschalter weist ein Gehäuse auf, in dem ein Innenraum in Form einer Kugelschicht ausgebildet ist. In der Kugelschicht ist mit einem ebenfalls als Kugelschicht ausgebildeter Teil der Wippe geführt. Beide Kugelschichten sind so ausgeführt, dass ausgehend von der unteren Schnittebene der Kugelschichten zur oberen Schnittebene der Umfang der Kugelschichten abnimmt. Daher muss die Wippe zusätzlich nach unten abgestützt sein. Alle Kontakte und Kontaktelemente des Wippschalters sind auf einer Silikonmatte angeordnet. Dieser bekannte Wippschalter ist aufwändig herzustellen.

EP 1 426 991 offenbart einen weiteren Wippschalter.

Aufgabe der Erfindung ist es, ein Bedienelement für Kraftfahrzeuge zu schaffen, das mehrere Funktionen auslösen kann und dabei einfach gebaut ist sowie eine präzise Führung für die Bedienung aufweist.

Die Aufgabe wird erfindungsgemäß dadurch gelöst, dass ein Bedienelement mit einer Taste, die in einem Gehäuse um zwei Raumachsen verschwenkbar gelagert ist, wobei eine kugelartige Führung angeordnet ist, mit vier an der Taste kreuzförmig angeordneten Armen und mit einer der Taste zugeordneten Leiterplatte sowie einer darauf angeordneten Kontaktmatte. Dadurch dass die Arme an ihrer Unterseite auf einer in dem Gehäuse angeordneten Spitze und an ihrer Oberseite in einer Kugelschale gelagert sind, können sie mit Hilfe der Taste gekippt werden. Zur Führung der Kippbewegungen ist in jeder von den Armen gebildeten Ecke ein an dem Gehäuse befestigter Zapfen angeordnet. Dies begrenzt die Kippbewegungen auf die Richtungen, in die sich die Arme erstrecken. Hierdurch ist eine sichere und einfache Führung für die Bedienung gewährleistet.

Die konvexe Ausbildung der Seiten der Arme zumindest im Bereich der Zapfen bewirkt, dass die Zapfen direkt die Arme berühren können, ohne dass ein Kippen quer zur Längsrichtung des betreffenden Arms behindert ist. Hierdurch ist eine sehr exakte Führung möglich. Der kreisförmige Querschnitt der Zapfen ergibt minimale Berührungsflächen zwischen den Zapfen und den Armen und somit eine geringe Reibung, was die Haptik des Bedienelements verbessert.

Der Unteranspruch betrifft die vorteilhafte Ausgestaltung der Erfindung.

Durch die kegelförmige Ausbildung der Spitze ist eine hohe Stabilität gewährleistet.

Die Erfindung wird anhand eines in der Zeichnung vereinfacht dargestellten Beispiels weiter erläutert. Es zeigen
- Figur 1: einen Längsschnitt eines Bedienelements und
- Figur 2: eine Draufsicht des Bedienelements, wobei eine Taste nur angedeutet und ein oberer Teil eines Gehäuses entfernt ist.

Die Seitenangaben sind auf die Figuren bezogen und berücksichtigen nicht eine Einbausituation in ein Fahrzeug.

Wie aus den Figuren ersichtlich ist über einem quaderförmigen Gehäuse 1 eine Taste 2 angeordnet. Die Taste ist mit vier Armen 3 verbunden, die - in der Draufsicht zentrisch - in dem Gehäuse 1 gelagert sind. Oben in das Gehäuse 1 ist zentrisch eine Öffnung 6 eingelassen, wobei im Inneren des Gehäuses 1 ein konzentrischer Bereich um die Öffnung 6 als Zone einer Kugelschale ausgebildet ist.

Eine Oberfläche der Taste 2 weist in einem Umfangsbereich vier muldenartige Vertiefungen auf, die rechtwinklig versetzt verteilt sind und Schaltrichtungen entsprechen.

Die Arme 3 sind in Form eines gleichschenkligen rechtwinkligen Kreuzes angeordnet. An der Unterseite des Kreuzes ist zentrisch eine kegelförmige Vertiefung 4 mit nach oben weisender Verjüngung eingelassen. Gegenüber der Vertiefung 4 ist ein stabförmiger Fortsatz 5 ausgebildet. Dieser ragt durch die Öffnung 6. Am Ende des Fortsatzes 5 ist die Taste 2 befestigt, zum Beispiel durch Verrasten. Unmittelbar angrenzend an den Fortsatz 5 ist auf jedem Arm 3 eine Rippe 7 in Form einer Teil-Kugelschicht angeordnet. Der Außendurchmesser der Rippen 7 entspricht dem Innendurchmesser der Kugelschale. Die Arme 3, der Fortsatz 5 und die Rippen 7 sind einstückig ausgebildet. Die Arme 3 sind in einem zentrumsnahen Bereich an ihren Seitenflanken konvex geformt.

Zwischen der oberen und unteren Seite des Gehäuses 1 und parallel zu diesen Seiten ist ein Zwischenboden 1b als separates Teil des Gehäuses 1 unterhalb der Arme 3 angeordnet. Zentrisch auf dem Zwischenboden 1b ist eine nach oben weisende Spitze 8 in Form eines Kegels mit zylindrischem Fuß ausgebildet. Der Öffnungswinkel der Spitze 8 ist kleiner als der der Vertiefung 4. Hierbei ist der Unterschied der Öffnungswinkel in Abhängigkeit von dem erforderlichen Schaltweg bestimmt. Zwischen dem Zwischenboden 1b und den Armen 3 ist eine kreuzförmige Blattfeder 9 mit vier Zungen so angeordnet, dass jede der Zungen parallel zu einem zugeordneten Arm 3 verläuft und gegen diesen eine nach oben wirkende Kraft ausübt. Hierbei ist die Blattfeder 9 auf den zylindrischen Fuß der Spitze 8 geklemmt.

Auf dem Zwischenboden 1b sind vier nach oben weisende Zapfen 10 ausgebildet. Hierbei sind die Zapfen 10 so angeordnet, dass in jeder durch die Arme 3 gebildeten Ecke einer der Zapfen 10 ist und dieser die beiden angrenzenden Arme 3 berührt. Die Zapfen 10 haben einen kreisförmigen Querschnitt und schließen in ihrer Höhe mit der Oberkante der Arme 3 am Übergang zu den Rippen 7 ab.

Unter und parallel zu dem Zwischenboden 1b ist eine Leiterplatte 12 und unmittelbar auf dieser eine Kontaktmatte 11 befestigt. Die Kontaktmatte 11 umfasst vier Schaltdome 11a. Jeder der Schaltdome 11a ist einem der Arme 3 zugeordnet und unter dessen Endbereich platziert. Zwischen jedem Schaltdom 11a und dem zugeordneten Arm 3 ist ein Stößel 13 angeordnet, der vertikal verschiebbar in dem Zwischenboden 1b geführt ist.

Ein unterer Teil des Gehäuses 1 ist als abnehmbarer Boden 1 c ausgebildet.

An einer Unterseite jedes Arms 3 kann zwischen dem Ende der zugeordneten Zunge der Blattfeder 9 und dem Stößel eine Rast-Nut eingelassen sein.

Zwischen dem Gehäuse 1 und der Taste 2 kann eine Verblendung angeordnet sein.

Zum Bedienen drückt ein Bediener die Taste 2 aus einer Ruheposition in die einer gewünschten Funktion entsprechende Richtung, wobei die entsprechende Mulde die Orientierung unterstützt. Der Druck bewirkt, dass die Taste 2 und die Arme 3 um die Spitze 8 kippen und der entsprechende Arm 3 nach unten bewegt wird. Hierdurch wird der entsprechende Schaltdom 11a über den zugeordneten Stößel 13 nach unten bewegt und so ein Schaltkontakt auf der Leiterplatte 10 geschlossen. Sobald der Bediener die Taste 2 loslässt, werden die Arme 3 und die Taste 2 durch die Kraft der Blattfeder 9 und/oder des Schaltdoms 11a in die Ruheposition zurückgesetzt. Zu beachten ist hierbei, dass die Rückstellkraft des Schaltdoms grundsätzlich ausreicht, um die Taste 2 und die Arme 3 in ihre Ausgangsposition zurück zu stellen.

Sind alternativ die Nuten in den Armen 3 eingelassen, rastet beim Drücken ein Ende der Zunge der Blattfeder 9 in die zugeordnete Nut ein. Das Einrasten in die Nut ermöglicht es einmal, wenn dies notwendig ist, die Haptik des Schaltdoms 11a zu verstärken und zweitens ein Zurückstellen des Schaltdoms 11a zu unterstützen, wenn es erforderlich ist. Die Rastfeder 9 kann gegebenenfalls auch weggelassen werden, oder wie bereits beschrieben, gezielt als zusätzliche Rast verwendet werden.

## Patentansprüche

1. Bedienelement mit einem Gehäuse, einer Taste (2),
die in dem Gehäuse (1, 1b) um zwei Raumachsen verschwenkbar gelagert ist, wobei eine kugelartige Führung angeordnet ist,
mit vier an der Taste (2) kreuzförmig angeordneten Armen (3)
und mit einer der Taste (2) zugeordneten Leiterplatte (12) sowie einer darauf angeordneten Kontaktmatte (11),
wobei die Arme (3) an ihrer Unterseite auf einer in dem Gehäuse (1) angeordneten Spitze (8) und an ihrer Oberseite in einer Kugelschale der Kugelartigen Führung gelagert sind,
**dadurch gekennzeichnet, dass** in jeder von den Armen (3) gebildeten Ecke ein an dem Gehäuse (1) befestigter Zapfen (10) mit einem kreisförmigen Querschnitt angeordnet ist und dass die Seiten der Arme (3) zumindest im Bereich der Zapfen (10) konvex ausgebildet sind.

2. Bedienelement nach Anspruch 1, **dadurch gekennzeichnet, dass** die Spitze (8) als Kegel ausgebildet ist.

## Claims

1. Control element, comprising a housing of a key (2), which Is mounted pivotably about two spatial axes in the housing (1, 1 b), with a ball-like guide being provided,
which comprises four arms (3) disposed on the key (2) In a cross shape and a circuit board (12), which is associated with the key (2), and a contact mat (11) disposed thereon,
wherein the arms (3) are mounted on their underside on a tip (8) disposed In the housing (1) and on their top side In a spherical shell of the ball-like guide,
**characterised in that** a pin (10), which has a circular cross section and Is attached to the housing (1), Is disposed in each corner formed by the arms (3), and that the sides of the arms (3), at least in the area of the pins (10), are configured in a convex manner.

2. Control element according to claim 1, **characterised in that** the tip (8) is configured as a cone.

## Revendications

1. Elément de commande avec un boîtier, une touche (2) qui est logée dans ledit boîtier (1, 1b) de manière à pouvoir pivoter autour de deux axes spatiaux, un guide de type sphérique étant disposé, avec quatre bras (3) disposés en croix sur ladite touche (2) et avec une carte de circuits imprimés (12) associée à ladite touche (2) ainsi qu'avec un tapis de contact (11) disposé sur cette carte, lesdits bras (3) étant logés - sur leur face inférieure - sur une pointe (8) disposée dans ledit boîtier (1) et - sur leur face supérieure - dans une cuvette sphérique dudlt guide de type sphérique,
**caractérisé par le fait que** dans chaque coin formé par lesdits bras (3) est disposé un tenon (10) à section transversale circulaire qui est fixé sur ledit boîtier (1) et que les faces des bras (3) sont réalisées de façon convexe au moins au niveau des tenons (10).

2. Elément de commande selon la revendication 1, **caractérisé par le fait que** ladite pointe (8) est réalisée en tant que cône.
